# EUROPÄISCHE PATENTSCHRIFT

(11) **EP 2 123 589 B1**
(45) Veröffentlichungstag und Bekanntmachung des Hinweises auf die Patenterteilung: **18.12.2013**
(21) Anmeldenummer: 09159387.1
(22) Anmeldetag: 05.05.2009
(51) Int. Cl.: B66C 13/16, B66C 15/00

(54) **Bestimmung und Rekonstruktion von Laständerungen an Hebezeugen**
Determination and reconstruction of load changes in lifting devices
Détermination et reconstruction de modifications de charge sur des engins de levage

(30) Priorität: 19.05.2008 DE 102008024215
(43) Veröffentlichungstag der Anmeldung: 25.11.2009
(73) Patentinhaber: Manitowoc Crane Group France SAS, 69130 Ecully (FR)
(72) Erfinder: Heidrich, Thomas, 26389, Wilhelmshaven (DE); Karge, Hasko, 26389, Wilhelmshaven (DE)
(74) Vertreter: Schwabe - Sandmair - Marx

(56) Entgegenhaltungen:
- EP-A- 0 638 876
- EP-A- 0 737 851
- US-A- 4 953 053
- US-A1- 2002 144 968

## Beschreibung

Die Erfindung betrifft die Bestimmung und Rekonstruktion von Laständerungen an Hebezeugen. Insbesondere betrifft sie das Gebiet der Hebezeuge, die an Kranen, speziell Mobilkranen verwendet werden und auch das Hebezeug als Ganzes (z.B. Kran/Mobilkran), sowie die Komponenten die von dem Lastwechsel direkt oder indirekt betroffen sind.

Die Bestimmung und Rekonstruktion von Laständerungen dient im Allgemeinen der Protokollierung des Betriebes des Hebezeugs. Dieses findet z.B. Anwendung in der Unfallrekonstruktion oder bei einer nutzungsbasierten Rechnungsstellung. Ferner bilden diese Informationen die Grundlage zur Berechnung der strukturellen Beanspruchung des Hebezeugs.

Derartige Lastwechsel beruhen im Allgemeinen gemäß dem Stand der Technik auf einer Erkennung von Lastaufnahme und Lastabsetzen. Diese Laständerungs-Erkennung geschieht unter Zuhilfenahme von Zusatzinformationen wie z.B. Ansteuerungsfunktionen, die ein Heben oder Senken einer Last erwarten lassen. Wenn nun aufgezeichnete Lastkurven zur Auswertung unterteilt werden müssen, geschieht diese Unterteilung anhand solcher Zusatzinformationen (Ansteuerungsinformationen) oder durch äußere Ereignisse, wie z.B. das Überbrücken einer Sicherheitseinrichtung. Dabei wird insbesondere davon ausgegangen, dass einer Lastaufnahme zwangsläufig ein Lastabsetzen folgt und umgekehrt. Die so erzeugten Datensätze werden in der Regel in einem Datenlogger gespeichert, mit dem Ziel nachträglich Lastfälle zu erfassen und diese bei Bedarf zu rekonstruieren. Diese Verfahren gemäß dem Stand der Technik erlauben zwar die zeitdiskrete Betrachtung eines Auswerteintervalls in den vom System erkannten Grenzen, nämlich Lastaufnahme - Lastabsetzen - Lastaufnahme, usw. (Die Fig. 2a zeigt eine solchermaßen unterteilte Last-Zeit-Kurve). Sie sind aber relativ unrealistisch, wenn sie von vereinfachten Annahmen für Lastwechsel-Ereignisse ausgehen, was Lebensdauerberechnungen ungenau macht. Ferner stoßen diese Verfahren gemäß dem Stand der Technik dann an ihre Grenzen, wenn es sich nicht um eine statische Last handelt, sondern um eine sich im Verlauf des Hubes ändernde Last.

Aus der US 2002/144968 A1 sind ein Verfahren und ein System zur Lastmessung an einem Kranhebezeug bekannt. Bei dem Verfahren werden wenigstens die Geschwindigkeit und das Moment des Kranhebezeugs gemessen und gefiltert, und die gemessenen und gefilterten Werte miteinander und einem vorher ermittelten Belastungswert verglichen, um einen Fehlerwert zu ermitteln und auf der Grundlage dieses Fehlerwertes einen neuen gemessenen Belastungswert zu ermitteln. Aus der EP 0 737 851 A2 ist eine kontinuierliche Messung der Belastung der Hub- und Zugeinrichtungen von Hebezeugen bekannt. Dabei wird der maximale Lastbereich in eine Mehrzahl von Lastbereichen unterteilt. Dann wird jeweils die Zeit gemessen, in der die Einrichtung einem Lastbereich ausgesetzt ist, diese Zeiten werden addiert und daraus auf die Restlebensdauer der Einrichtung geschlossen.

Es ist deshalb die Aufgabe der vorliegenden Erfindung, ein Verfahren zur Bestimmung von Laständerungen an Hebezeugen aufzuzeigen, welches die genannten Nachteile des Standes der Technik mindestens teilweise überwindet. Insbesondere soll eine zuverlässige Rekonstruktion der Lastfälle ermöglicht werden, damit hierauf aufbauende Berechnungen optimiert werden können.

Diese Aufgabe wird erfindungsgemäß durch ein Verfahren zur Bestimmung von Laständerungen an Hebezeugen gelöst, wie es im Anspruch 1 beschrieben wird. Die Unteransprüche definieren bevorzugte Ausführungsformen der Erfindung.

Beim erfindungsgemäßen Verfahren wird in Lastverlaufsdaten eine Laständerung an einer Transitionsstelle des Lastverlaufs-Gradienten festgestellt. Ferner wird der Lastverlauf an den Transitionsstellen in zeitdiskrete Betrachtungsintervalle unterteilt. Mit anderen Worten offenbart die vorliegende Erfindung ein neues Verfahren zur Unterteilung von Lastverläufen, wobei anden Transitionsstellen ein Speicherimpuls als Laständerungsereignis im Lastverlauf erzeugt wird. Die so erzeugten Betrachtungsintervalle ermöglichen die Generierung von datenreduzierten Informationen, aus denen sich nachträglich beliebige zeitkontinuierliche Lastverläufe rekonstruieren lassen, da sie sich nicht auf der Erkennung der Aufnahme und des Absetzen einer Last beziehen.
Speziell die Verwendung des Lastverlaufs-Gradienten macht es möglich, mit einer Information, die dem Lastverlauf innewohnt, also nicht separat ermittelt werden muss, eine optimierte Unterteilung und damit Auswertung vorzunehmen.

Die Bestimmung gemäß dem erfindungsgemäßen Verfahren kann anhand von gespeicherten Lastverlaufsdaten erfolgen, aber auch anhand von Echtzeit-Lastverlaufsdaten. Insbesondere wird der Lastverlauf aufgezeichnet, d.h. gespeichert, und an Transitionsstellen wird ein Speicherimpuls als Laständerungsanzeige bzw. Laständerungsereignis im Lastverlauf erzeugt bzw. eingetragen.

Bei einer Ausführungsform der Erfindung bleiben Betrachtungsintervalle unberücksichtigt bzw. werden unterdrückt, die offensichtlicherweise oder gemäß einem Ausscheidungskriterium unbeachtlich sind. Dabei kann das Ausscheidungskriterium insbesondere ein zeitliches Kriterium sein (z.B. zu kurzes Intervall) oder ein Kriterium, das äußere Einflüsse auf den Lastverlauf berücksichtigt (externe Ereignisse, Steuerungsinformationen).

Die Transitionsstelle kann festgestellt werden oder als Lastverlaufs-Transition in den Lastverlauf eingetragen werden, wenn der Lastverlaufs-Gradient das Vorzeichen wechselt oder auf Null wechselt. Ferner kann eine Transitionsstelle dann festgestellt oder eingetragen werden, wenn der Gradient aufeinander folgend mehr als einmal mit dem selben Vorzeichen verändert wird, wenn also der Lastverlauf zwar weiter steigt oder fällt, aber die Steilheit der Kurve sich dabei ändert.

Die Erfindung betrifft ferner gemäß einem etwas weiter greifenden Aspekt ein Verfahren zur Rekonstruktion von Lastfällen an Hebezeugen, bei dem zur Bestimmung der Laständerungen ein Verfahren verwendet wird, wie es oben in verschiedenen Ausführungsformen beschrieben wurde. Insbesondere können bei der Lastfall-Rekonstruktion auch weitere Laständerungen berücksichtigt werden, die aus Betriebsdaten des Hebezeugs stammen oder zu besonderen Betriebsfällen ermittelt wurden.

Die Erfindung wird im Weiteren anhand einer Ausführungsform und mit Hilfe der beiliegenden Grafiken näher erläutert. Sie kann alle hierin beschriebenen Merkmale einzeln sowie in jedweder sinnvollen Kombination umfassen. Die beiliegenden Grafiken zeigen in
- Fig. 1: einen schematischen Systemaufbau für das erfindungsgemäße Verfahen;
- Fig. 2a: einen Lastverlauf mit eingetragenen Unterteilungs-Ereignissen gemäß dem Stand der Technik; und
- Fig. 2b: einen Lastverlauf mit einer Unterteilung gemäß der vorliegenden Erfindung.

Die vorliegende Erfindung kann als besondere Ausführungsform auch so charakterisiert werden, dass sie ein Verfahren zur Analyse von Laständerungen an Hebezeugen zur Auswertung und Rekonstruktion von Lastfällen offenbart, welches nicht hauptsächlich bzw. nicht ausschließlich auf der Basis der Erkennung von Liftstart und Liftende basiert. Eine Bewertungseinrichtung unterteilt den Verlauf der Last in zeitdiskrete Betrachtungsintervalle, und jede Laständerung kann zur Unterteilung eines Auswerteintervalls herangezogen werden. Die Unterteilung (Laständerungsereignis) erfolgt aufgrund von Gradientenänderungen im Lastverlauf, und speziell können hierzu auch zeitlich versetzte Laständerungen mit gleichem Gradientenvorzeichen zur Unterteilung des Auswerteintervalls herangezogen werden. Die Fig. 2b zeigt hier erfindungsgemäß eine (gegenüber der Fig. 2a) stärkere Unterteilung des Lastverlaufs, bei der die entsprechenden Gradientenänderungen berücksichtigt wurden. Aus den Informationen über die Last wird also ein Gradient gebildet, und aus den Tansitionen des Lastgradienten wird entsprechend ein Speicherimpuls generiert, nämlich bei dem jeweiligen Ereignis (Transition). Als Datengrundlage hierfür dienen gespeicherte oder in Echtzeit aufgenommene Daten, die eine direkte oder indirekte Information über die aktuelle Last am Hebezeug beinhalten.

Das erfindungsgemäße Verfahren erlaubt also die Rekonstruktion von zeitkontinuierlichen Laständerungen grundsätzlich unabhängig von der Erkennung einer Lastaufnahme oder eines Lastabsetzens und ermöglicht somit auch die Rekonstruktion von Lasten, die sich während eines Hubes verändern.

Natürlich können aber weitere systembekannte Informationen zusätzlich zu den erfindungsgemäß erhaltenen Informationen verarbeitet werden, um möglichst optimierte Ergebnisse zu erhalten. Beispielsweise können Ereignisse, die nachträglich gesondert betrachtet werden sollen (z.B. Betätigung einer Sicherheitseinrichtung) einen zusätzlichen Speicherimpuls generieren oder einen anderen eliminieren. In der Fig. 1 ist die Lastgradientenerkennung und die gerade oben genannte Ereignisfolge im oberen Teil dargestellt, wobei die Informationen über den Lastgradienten sowie über die Ereignisse im Betrieb einer Bewertung unterzogen und dann als Speicherimpuls im Datenspeicher abgelegt werden. Gespeichert werden hierbei Rohdaten oder aufbereitete Daten, deren Gültigkeitsbereich sich zwischen einem vorherigen Speicherimpuls und einem neuen Speicherimpuls befinden.

Die Fig. 1 zeigt aber auch, dass Daten, die aus dem Betrieb des Hebezeugs stammen, aufbereitet und zusätzlich als Eingabedatensatz für den Datenspeicher verwendet werden können. Zusammen mit den erfindungsgemäß erhaltenen Daten (bewertete Gradientenerkennung) bedingt dieses System dann zwar ein höheres Aufkommen an zu speichernden Daten, erlaubt aber in Abhängigkeit der gespeicherten Daten eine detailliertere Rekonstruktion beliebiger Lastverläufe. Außerdem kann eine statistische Auswertung der erzeugten Betrachtungsintervalle dazu verwendet werden, die strukturelle Beanspruchung des Hebezeugs zu berechnen und bei der Rekonstruktion auszuwerten.

## Patentansprüche

1. Verfahren zur Bestimmung von Laständerungen an Hebezeugen, bei dem in Lastverlaufsdaten eine Laständerung an einer Transitionsstelle des Lastverlaufs-Gradienten festgestellt wird, und bei dem der Lastverlauf an den Transitionsstellen in zeitdiskrete Betrachtungsintervalle unterteilt wird, **gekennzeichnet dadurch, dass** an den Transitionsstellen ein Speicherimpuls als Laständerungsanzeige bzw. Laständerungsereignis im Lastverlauf erzeugt wird, wobei mit den so erzeugten Betrachtungsintervallen die Generierung von datenreduzierten Informationen zur Rekonstruktion beliebiger zeitkontinuierlicher Lastverläufe ermöglicht wird.

2. Verfahren nach Anspruch 1, bei dem die Bestimmung anhand von gespeicherten Lastverlaufsdaten erfolgt.

3. Verfahren nach Anspruch 1, bei dem die Bestimmung anhand von Echtzeit-Lastverlaufsdaten erfolgt.

4. Verfahren nach einem der Ansprüche 1 bis 3, bei dem offensichtlicherweise oder gemäß einem Ausscheidungskriterium unbeachtliche Betrachtungsintervalle unberücksichtigt bleiben bzw. unterdrückt werden, wobei das Ausscheidungskriterium insbesondere ein zeitliches Kriterium ist oder ein Kriterium, das äußere Einflüsse auf den Lastverlauf berücksichtigt.

5. Verfahren nach einem der Ansprüche 1 bis 4, bei dem eine Transitionsstelle festgestellt wird, wenn der Lastverlaufsgradient das Vorzeichen wechselt oder auf Null wechselt.

6. Verfahren nach einem der Ansprüche 1 bis 4, bei dem eine Transitionsstelle festgestellt wird, wenn sich der Gradient mit demselben Vorzeichen ändert, insbesondere aufeinander folgend mehr als einmal mit demselben Vorzeichen ändert.

7. Verfahren zur Rekonstruktion von Lastfällen an Hebezeugen, bei dem zur Bestimmung der Laständerungen ein Verfahren gemäß nach einem der Ansprüche 1 bis 6 verwendet wird.

8. Verfahren nach Anspruch 7, bei dem weitere Laständerungen berücksichtigt werden, die aus Betriebsdaten des Hebezeugs stammen oder zu besonderen Betriebsfällen ermittelt werden.

## Claims

1. A method for determining changes in load on lifting gear, wherein a change in load is determined within load curve data at a transition point of the load curve gradient, and wherein the load curve is sub-divided into discrete-time observation intervals at the transition points, **characterised in that** a memory impulse is created at transition points as a load change indicator or load change event in the load curve, wherein the observation intervals created in this manner enable data-reduced information to be generated in order to reconstruct any load curves on a continuous time basis.

2. The method according to Claim 1, wherein changes in load are determined on the basis of stored load curve data.

3. The method according to Claim 1, wherein changes in load are determined on the basis of real-time load curve data.

4. The method according to any one of Claims 1 to 3, wherein observation intervals which are obviously negligible or which are negligible in accordance with an exclusion criterion are not taken into account or are suppressed, wherein the exclusion criterion is in particular a time-based criterion or a criterion which takes into account makes external influences on the load curve.

5. The method according to any of Claims 1 to 4, wherein a transition point is determined if the load curve gradient changes sign or changes to zero.

6. The method according to any of Claims 1 to 4, wherein a transition point is determined if the gradient changes but retains its sign and in particular if the gradient consecutively changes more than once but retains its sign.

7. A method for reconstructing load situations on lifting gear, wherein a method in accordance with any one of Claims 1 to 6 is used to determine changes in load.

8. The method according to Claim 7, wherein other changes in load which originate from operating data of the lifting gear or are determined in respect of particular operating situations are taken into account.

## Revendications

1. Procédé pour déterminer des variations de charge sur des engins de levage, dans lequel une variation de charge est déterminée dans des données de courbe de charge en un point de transition du gradient de courbe de charge, et dans lequel la courbe de charge est divisée en intervalles d'observation discrets dans le temps aux points de transition, **caractérisé en ce qu'**une impulsion de mémoire servant d'indicateur de variation de charge ou d'événement de variation de charge est créée aux points de transition sur la courbe de charge, dans lequel les intervalles d'observation ainsi générés permettent de générer des informations ayant subi une réduction de données pour reconstruire à volonté des courbes de charge continues dans le temps.

2. Procédé selon la revendication 1, dans lequel la détermination s'effectue au moyen de données de courbe de charge mémorisées.

3. Procédé selon la revendication 1, dans lequel la détermination s'effectue au moyen de données de courbe de charge en temps réel.

4. Procédé selon l'une des revendications 1 à 3, dans lequel des intervalles d'observation manifestement négligeables ou d'après un critère d'exclusion restent non pris en compte ou sont supprimés, dans lequel le critère d'exclusion est en particulier un critère temporel ou un critère qui tient compte de facteurs externes ayant un impact sur la courbe de charge.

5. Procédé selon l'une des revendications 1 à 4, dans lequel un point de transition est déterminé lorsque le gradient de courbe de charge change de signe ou passe par zéro.

6. Procédé selon l'une des revendications 1 à 4, dans lequel un point de transition est déterminé lorsque le gradient varie avec le même signe, en particulier varie consécutivement plus d'une fois avec le même signe.

7. Procédé de reconstruction de situations de charge sur des engins de levage, dans lequel un procédé selon l'une des revendications 1 à 6 est utilisé pour déterminer les variations de charge.

8. Procédé selon la revendication 7, dans lequel des variations de charge supplémentaires provenant de données de fonctionnement de l'engin de levage ou déterminées par rapport à des situations de fonctionnement particulières, sont prises en compte.
